# FASCICULE DE BREVET EUROPEEN

(11) **EP 1 618 053 B1**
(45) Date de publication et mention de la délivrance du brevet: **05.12.2012**
(21) Numéro de dépôt: 04742341.3
(22) Date de dépôt: 24.03.2004
(51) Int. Cl.: B65D 85/76, B65D 75/66

(54) **EMBALLAGE, ENSEMBLE COMPRENANT UN TEL EMBALLAGE ET UN PRODUIT, ET FEUILLE POUR FORMER UN GODET**
VERPACKUNG, SOLCH EINE VERPACKUNG UND EIN LEBENSMITTEL UMFASSENDE EINHEIT UND FOLIE ZUR HERSTELLUNG EINES BECHERS
PACKAGING, UNIT COMPRISING SUCH A PACKAGING AND A FOOD PRODUCT AND SHEET FOR THE PRODUCTION OF A CUP

(30) Priorité: 29.04.2003 FR 0305270
(43) Date de publication de la demande: 25.01.2006
(73) Titulaire: FROMAGERIES BEL, 75008 Paris (FR)
(72) Inventeur: DAL, Sylvain, 59240 DUNKERQUE (FR)
(74) Mandataire: Domenego, Bertrand
(86) Numéro de dépôt international: PCT/FR2004/000733
(87) Numéro de publication internationale: WO 2004/099034

(56) Documents cités:
- EP-A- 0 803 439
- EP-A- 1 067 062
- DE-A- 3 233 670
- FR-A- 2 597 436
- FR-A- 2 597 441

## Description

La présente invention concerne un emballage de conditionnement d'un produit alimentaire selon le préambule de la revendication 1.

L'invention s'applique en particulier au conditionnement de fromage fondu.

Dans tout ce qui suit, on entend par emballages à fonds sensiblement triangulaires les emballages dont les fonds sont effectivement triangulaires avec des côtés rectilignes, mais également ceux dont les fonds présentent un côté courbe et possèdent donc une forme en secteur de disque.

FR-2 597 436 décrit un emballage du type précité pour conditionner une portion de fromage fondu. Cet emballage est constitué de deux feuilles d'aluminium. Les moyens de guidage sont des bandes rapportées sur la première feuille. Les premières extrémités des bandes de guidage des déchirures se chevauchent pour former la languette de saisie.

EP-803 439 a proposé de remplacer, dans des emballages de conditionnement de fromage fondu, l'aluminium par du polypropylène pour faciliter le recyclage. L'emballage décrit dans ce document est constitué de trois feuilles et l'ouverture s'effectue par déchirement des parois latérales et du talon de l'emballage.

Un tel mode d'ouverture n'est pas entièrement satisfaisant dans la mesure où il ne dégage que les parois latérales et le talon de la portion de fromage fondu. Le consommateur doit donc toucher le fromage pour enlever le couvercle ou le fond de l'emballage avant de pouvoir consommer le produit.

La structure d'emballage et le mode d'ouverture qui sont décrits dans FR-2 597 436 sont plus satisfaisants pour les consommateurs. Toutefois, une telle structure ne peut pas être utilisée avec un matériau tel que du polypropylène qui est beaucoup plus résistant que l'aluminium.

Ainsi, la propagation des déchirures, telle qu'elle est prévue dans FR-2 597 436, ne pourrait pas se produire dans une feuille de polypropylène.

En outre, il est délicat d'obtenir un chevauchement parfait des extrémités des bandes, comme décrit dans FR-2 597 436, et il est fréquent en pratique qu'un consommateur ne saisisse qu'une seule de celles-ci. Le consommateur ne peut alors obtenir une ouverture intégrale de l'emballage, des parties de la portion de fromage fondu restant dans l'emballage et le consommateur devant alors toucher le fromage pour le dégager complètement de l'emballage.

Un but de l'invention est de résoudre ces problèmes en fournissant un emballage du type précité qui, tout en étant plus facilement recyclable, puisse être ouvert de manière simple et satisfaisante pour livrer accès à l'intégralité du produit conditionné dans l'emballage.

A cet effet, l'invention a pour objet un emballage selon la revendication 1.

Selon des modes particuliers de réalisation, l'emballage peut comprendre l'une ou plusieurs des caractéristiques des revendications 2 à 6.

L'invention a en outre pour objet un ensemble selon la revendication 7. Selon un mode particulier de réalisation, l'ensemble peut comprendre la caractéristique facultative présentée dans la revendication 8.

L'invention a également pour objet une feuille selon la revendication 9.

L'invention sera mieux comprise à la lecture de la description qui va suivre, donnée uniquement à titre d'exemple, et faite en se référant aux dessins annexés, sur lesquels :
- la figure 1 est une vue schématique en plan d'une première feuille d'un emballage selon l'invention avant pliage,
- les figures 2 et 3 sont des vues schématiques en perspective illustrant deux étapes successives de la réalisation de l'emballage à partir de la feuille de la figure 1,
- la figure 4 est une vue schématique en perspective de l'emballage achevé,
- les figures 5 et 6 sont des vues schématiques représentant deux étapes successives de l'ouverture de l'emballage de la figure 4.

La feuille 1 représentée sur la figure 1 est une feuille de polypropylène destinée au conditionnement d'une portion de fromage fondu à base en secteur de disque.

Pour former un emballage, et comme représenté sur la figure 2, la feuille 1 est conformée en un godet 2 par pliage, suivant les lignes représentées en pointillés sur la figure 1. -

Le godet 2 comprend un fond 3 en forme de secteur de disque délimité par deux bords latéraux 5 et 7 et un bord en arc de cercle 8. Perpendiculairement au plan du fond 3, le godet 2 comprend deux parois latérales 9 et 11, qui s'étendent le long des bords rectilignes 5 et 7, et une paroi courbe formant talon 13 qui s'étend le long du bord en arc de cercle 8. Les parois latérales 9 et 11 se rejoignent le long d'une pointe 15 opposée au talon 13.

Les parois latérales 9 et 11 et le talon 13 sont prolongés par des rabats, respectivement 17, 19 et 21, destinés à être rabattus suivant des lignes de pliages 23, 25 et 27, lors de la fermeture de l'emballage.

La feuille 1 avant pliage comporte en outre des zones intermédiaires 29, 31 et 33 disposées respectivement entre les parois 9 et 11 et leurs rabats 17 et 19, entre la paroi 9 et le talon 13 et leurs rabats 17 et 21, et entre le talon 13 et la paroi 11 et leurs rabats 21 et 19. Les bords latéraux 35 et 37 du talon 13 et du rabat 21 prolongent les bords latéraux 5 et 7 du fond 3. Le ra bat 21 comporte une pointe centrale 39 qui fait saillie à l'opposé de la zone intermédiaire 29.

Comme illustré par la figure 1, deux découpes 41 et 43 sont ménagées dans la feuille 1 entre le bord extérieur 45 de la pointe 39 et les bords extérieurs 47 et 48 du reste du rabat 21. Des lignes de pliage 49 et 50 s'étendent depuis les découpes 41 et 43 jusqu'aux points d'intersection entre la ligne de pliage courbe 27 et les bords latéraux 35 et 37 du talon 13. Avant pliage de la feuille 1, les lignes de pliage 49 et 50 sont inclinées par rapport aux bords latéraux 35 et 37.

La feuille 1 est également munie, du côté destiné à former la face interne du godet 2, de deux bandes 51a et 51b de guidage de déchirures. Les deux bandes 51a et 51b sont sensiblement symétriques par rapport à un axe médian A de la feuille 1. Les bandes 51a et 51b ont été thermosoudées à la fois entre elles et sur la feuille 1. Les bandes 51 a et 51 b sont par exemple réalisées en polypropylène.

Comme illustré par la figure 1, chacune des bandes 51 a, 51 b comporte une première extrémité rectiligne 53a, 53b s'étendant depuis la pointe 39 dans le rabat 21 et dans le talon 13, jusqu'au bord latéral 35, 37. Ensuite, les bandes 51 a, 51 b s'étendent rectilignement le long des bords latéraux 5 et 7 et se terminent par des secondes extrémités 55a et 55b, au-delà d'un point d'intersection 57. Les extrémités 55a et 55b s'étendent dans les parois latérales 9 et 11 et dans la zone intermédiaire 29.

Les premières extrémités 53a et 53b sont disposées à proximité respectivement des découpes 41 et 43 et sont espacées latéralement l'une de l'autre.

Avant pliage de la feuille 1, les extrémités 53a et 53b convergent l'une vers l'autre à l'opposé du point d'intersection 57 et délimitent entre elles, dans le rabat 21, une languette de traction 58 comprenant la pointe 39 et qui s'étend sensiblement sur toute la largeur du rabat 21. Après les premières extrémités 53a et 53b, les deux bandes 51a et 51 b convergent l'une vers l'autre jusqu'au point d'intersection 57, avant de diverger à nouveau.

Pour obtenir le godet 2 de la figure 2 à partir de la feuille 1, les zones intermédiaires 31 et 33 reliant les parois latérales 9 et 11 et le talon 13 sont pliées à partir du fond 3 en leur milieu le long des lignes 59 et 61, visibles sur la figure 1. Les volets triangulaires ainsi formés 63 et 65 sont repliés respectivement sur les parois latérales 9 et 11 le long des bords latéraux 35 et 37 du talon 13. Quant à la zone intermédiaire 29 comportant l'extrémité des bandes 51a et 51 b, elle est également pliée en son milieu le long d'une ligne de pliage 67 (figure 1) et le volet triangulaire ainsi formé 69 est replié sur la paroi latérale 9. Les secondes extrémités 55a et 55b des bandes 51 a et 51 b s'étendent dans le volet 69.

Ces différentes opérations de pliage sont par exemple réalisées à chaud, comme décrit dans EP-803 439, afin d'obtenir une déformati on plastique du polypropylène de la feuille 1. Ce pliage à chaud peut, par exemple, être mis en oeuvre dans une cheminée de pliage dans laquelle on pousse la feuille 1. On peut également réaliser préalablement tout ou partie des lignes de pliage par déformation mécanique de la feuille 1, par exemple grâce à une molette.

Dans le godet 2 ainsi obtenu est coulée à chaud une quantité déterminée de fromage fondu sur une hauteur égale à la hauteur des parois latérales 9 et 11 et du talon 13, afin de constituer une portion 70 visible sur la figure 2.

Une seconde feuille 71, de dimensions correspondant à celles du fond 3, est déposée sur la portion 70. Cette seconde feuille 71 forme couvercle de fermeture du godet 2. Elle est, par exemple, réalisée également en polypropylène. Ensuite, et comme illustré par la figure 3, le rabat 21 est rabattu sur la feuille 71 et scellé sur celle-ci de part et d'autre des découpes 41 et 43 en laissant libre la pointe 58.

Les rabats 17 et 19 sont ensuite rabattus et scellés sur la seconde feuille 71, comme illustré par la figure 4.

On obtient ainsi un ensemble 73 comprenant un emballage 75, constitué des feuilles 1 et 71, et la portion de fromage fondu 70 conditionnée dans l'emballage 75.

L'ouverture de l'emballage 75 est réalisée comme illustré par les figures 5 et 6. Le consommateur appuie le pouce et l'index d'une main sur les deux parois latérales 9 et 11 et saisit de l'autre main la languette de traction 58. En tirant sur cette languette 58 d'un seul mouvement, il amorce des déchirures au niveau des découpes 41 et 43. La traction se poursuivant, les déchirures se propagent le long des bandes 51 a et 51 b qui les guident. Le consommateur peut ainsi libérer dans son intégralité le talon 77 de la portion 70, puis la grande face triangulaire 79 (figure 6) jusqu'au moment où les secondes extrémités 55a et 55b des bandes 51a et 51b provoquent la déchirure le long de la pointe 15 libérant ainsi totalement les parois latérales 9 et 11, qu'il ne restera qu'à rabattre comme illustré par les flèches 81 sur la figure 6.

L'emballage 75 peut donc être ouvert en livrant accès à l'intégralité de la portion 70, sans qu'il ne soit nécessaire de toucher la portion 70. En outre, la rigidité du matériau utilisé pour constituer la feuille 1 permet aux bandes 51a et 51 b d'être espacées l'une de l'autre tout en permettant une ouverture satisfaisante. Le consommateur bénéficie donc d'une languette de saisie 58 de dimensions importantes et ne risque pas, comme dans l'emballage de FR-2 597 436, de n'utiliser qu'une seule des deux bandes de guidage des déchirures.

En outre, le trajet de guidage des déchirures ne présente pas de changement important de direction comme dans FR-2 597 436. Ainsi, malgré la résistance du matériau utilisé pour constituer la feuille 1, les déchirures amorcées par les découpes 41 et 43 se propagent de manière satisfaisante.

On notera également que la largeur de la languette de traction 58 et le mode d'ouverture choisi conduit à une ouverture rationnelle et susceptible d'être mise en oeuvre par pratiquement tous les consommateurs.

En outre, le guidage des déchirures étant assuré par des bandes 51 a et 51 b de faible largeur, le coût global de l'emballage 75 reste faible et celui-ci présente une bonne étanchéité.

On notera que les principes ci-dessus peuvent être utilisés avec la feuille 1 et/ou la feuille 71 réalisée(s) en d'autres matières plastiques que du polypropylène.

De plus, les bandes 51a et 51b peuvent être remplacées par des moyens de guidage d'autres natures.

Ainsi, il peut s'agir d'affaiblissements locaux de la première feuille 1, obtenus par exemple grâce à une molette ou un faisceau laser.

## Revendications

1. Emballage (75) de conditionnement d'un produit alimentaire (70), du type comprenant :
- une première feuille (1) conformée en godet (2) de réception du produit alimentaire et comprenant un fond (3) de forme sensiblement triangulaire bordé par deux parois latérales (9, 11) se rejoignant en une pointe (15) et une paroi formant un talon (13) opposé à la pointe, et
- une seconde feuille (71) de recouvrement du produit alimentaire (70) et de fermeture du godet (2),
la première feuille (1) comprenant une languette de traction (58) pour provoquer des déchirures et des moyens (51a, 51 b) de guidage des déchirures afin de permettre l'ouverture de l'emballage, les moyens de guidage (51a, 51 b) s'étendant sensiblement le long de bords latéraux (5, 7) du fond (3) jusque dans la paroi formant talon (13), des premières extrémités (53a, 53b) des moyens de guidage s'étendant dans un rabat (21) prolongeant le talon (13) et recouvrant la seconde feuille (71),
**caractérisé en ce qu'**au moins la première feuille (1) est réalisée en matière plastique, et **en ce que** les premières extrémités (53a, 53b) des moyens de guidage (51 a, 51 b) sont espacées latéralement l'une de l'autre et délimitent entre elles la languette de traction (58) dans le rabat (21).

2. Emballage selon la revendication 1, **caractérisé en ce que** des amorces de déchirures (41, 43) sont ménagées dans un bord (45, 47, 48) du rabat (21) latéralement à l'extérieur de la languette de traction (58).

3. Emballage selon la revendication 1 ou 2, **caractérisé en ce que** les moyens de guidage (51 a, 51 b) s'étendent le long des bords latéraux (5, 7) du talon (13).

4. Emballage selon la revendication 3, **caractérisé en ce que** des secondes extrémités (55a, 55b) des moyens de guidage (51 a, 51 b) s'étendent dans un volet (69) prolongeant la pointe (15) et rabattu sur l'une des parois latérales (9, 11).

5. Emballage selon l'une des revendications précédentes, **caractérisé en ce que** la languette de traction (58) s'étend sensiblement sur toute la largeur du talon (13).

6. Emballage selon l'une des revendications précédentes, **caractérisé en ce que** les moyens de guidage comprennent des bandes (51 a, 51 b) rapportées sur la première feuille (1).

7. Ensemble (73) comprenant un emballage (75) et un produit alimentaire (70) conditionné dans l'emballage, **caractérisé en ce que** l'emballage est un emballage selon l'une des revendications précédentes.

8. Ensemble selon la revendication 7, **caractérisé en ce que** le produit alimentaire (70) est du fromage fondu.

9. Feuille (1) pour la réalisation d'un godet d'un emballage selon l'une des revendications 1 à 6, **caractérisée en ce qu'**elle comprend :
- une zone destinée à former un fond (3) de forme sensiblement triangulaire,
- deux zones destinées à former deux parois latérales (9, 11) se rejoignant le long d'une pointe (15),
- une zone destinée à former un talon (13) opposé à la pointe (15),
- des moyens (51a, 51b) de guidage de déchirures, les moyens de guidage s'étendant sensiblement le long de bords latéraux (5, 7) de la zone destinée à former le fond (3) jusque dans la zone destinée à former le talon (13), les moyens de guidage (51a, 51b) comprenant des premières extrémités (53a, 53b) s'étendant dans un rabat (21) destiné à prolonger le talon (13),
et **en ce que** la première feuille est réalisée en matière plastique et les premières extrémités (53a, 53b) des moyens de guidage sont espacées latéralement l'une de l'autre et délimitent entre elles dans le rabat (21) une languette de traction (58) pour provoquer des déchirures dans l'emballage.

## Claims

1. Packaging (75) for the packing of a food product (70), of the type comprising:
- a first sheet (1) shaped to form a receptacle (2) for receiving the food product and comprising a base (3) of substantially triangular shape bordered by two lateral walls (9, 11), which meet at a point (15), and a wall forming a heel portion (13) opposite the point, and
- a second sheet (71) for covering the food product (70) and sealing the receptacle (2),
the first sheet (1) comprising a pull tab (58) for inducing tears, and tear guide means (51a, 51b) in order to allow the packaging to be opened, the guide means (51a, 51b) extending substantially along lateral edges (5, 7) of the base (3) into the wall forming the heel portion (13), first ends (53a, 53b) of the guide means extending into a flap (21) which prolongs the heel portion (13) and covers the second sheet (71), **characterised in that** at least the first sheet (1) is made of plastics material, and **in that** the first ends (53a, 53b) of the guide means (51a, 51b) are spaced laterally from one another and delimit between them a pull tab (58) in the flap (21).

2. Packaging according to claim 1, **characterised in that** tear initiating means (41, 43) are formed laterally in an edge (45, 47, 48) of the flap (21) outside the pull tab (58).

3. Packaging according to claim 1 or 2, **characterised in that** the guide means (51a, 51b) extend along the lateral edges (5, 7) of the heel portion (13).

4. Packaging according to claim 3, **characterised in that** second ends (55a, 55b) of the guide means (51a, 51b) extend into a wing portion (69) which prolongs the point (15) and is turned down onto one of the lateral walls (9, 11).

5. Packaging according to any one of the preceding claims, **characterised in that** the pull tab (58) extends substantially over the entire width of the heel portion (13).

6. Packaging according to any one of the preceding claims, **characterised in that** the guide means comprise strips (51a, 51b) provided on the first sheet (1).

7. Unit (73) comprising a packaging (75) and a food product (70) packed in the packaging, **characterised in that** the packaging is a packaging according to any one of the preceding claims.

8. Unit according to claim 7, **characterised in that** the food product (70) is cheese spread.

9. Sheet (1) for the production of a receptacle of a packaging according to any one of claims 1 to 6, **characterised in that** it comprises:
- a region that is to form a base (3) of substantially triangular shape,
- two regions that are to form two lateral walls (9, 11) which meet along a point (15),
- a region that is to form a heel portion (13) opposite the point (15),
- tear guide means (51a, 51b), the guide means extending substantially along lateral edges (5, 7) of the region that is to form the base (3) as far as the region that is to form the heel portion (13), the guide means (51a, 51b) comprising first ends (53a, 53b) which extend into a flap (21) that is to prolong the heel portion (13),
and **in that** the first sheet is made of plastics material, and the first ends (53a, 53b) of the guide means are spaced laterally from one another and delimit between them, in the flap (21), a pull tab (58) for inducing tears in the packaging.

## Patentansprüche

1. Verpackung (75) zum Verpacken eines Lebensmittels (70) der Art umfassend:
- eine erste Folie (1), welche als Becher (2) zur Aufnahme des Lebensmittels ausgebildet ist und einen Boden (3) umfasst, der eine im Wesentlichen dreieckige Form aufweist und von zwei Seitenwänden (9, 11), die an einer Spitze (15) aufeinandertreffen, sowie von einer einen Absatz (13) bildenden, der Spitze gegenüberliegenden Wand begrenzt ist, und
- eine zweite Folie (71), zum Abdecken des Lebensmittels (70) und zum Verschließen des Bechers (2),
wobei die erste Folie (1) eine Zuglasche (58) zum Verursachen von Rissen sowie Mittel (51a, 51b) zum Führen der Risse umfasst, um das Öffnen der Verpackung zu ermöglichen, wobei sich die Führungsmittel (51a, 51b) im Wesentlichen entlang seitlicher Ränder (5, 7) des Bodens (3) bis in die den Absatz (13) bildende Wand erstrecken und wobei sich erste Enden (53a, 53b) der Führungsmittel bis in eine Klappe (21) erstrecken, welche den Absatz (13) verlängert und die zweite Folie (71) wieder bedeckt,
**dadurch gekennzeichnet, dass** zumindest die erste Folie (1) aus einem Kunststoffmaterial hergestellt ist und die ersten Enden (53a, 53b) der Führungsmittel (51a, 51b) seitlich voneinander beabstandet sind und zwischen sich in der Klappe (21) die Zuglasche (58) ausbilden.

2. Verpackung nach Anspruch 1, **dadurch gekennzeichnet, dass** in einem Rand (45, 47, 48) der Klappe (21) seitlich außerhalb der Zuglasche (58) Abschnitte (41, 43) zum Auslösen des Risses angeordnet sind.

3. Verpackung nach Anspruch 1 oder 2, **dadurch gekennzeichnet, dass** sich die Führungsmittel (51a, 51b) entlang der Seitenränder (5, 7) des Absatzes (13) erstrecken.

4. Verpackung nach Anspruch 3, **dadurch gekennzeichnet, dass** sich die zweiten Enden (55a, 55b) der Führungsmittel (51a, 51b) bis in eine Flügelklappe (69) erstrecken, die die Spitze (15) verlängert und auf eine der Seitenwände (9, 11) umgeklappt ist.

5. Verpackung nach einem der vorhergehenden Ansprüche, **dadurch gekennzeichnet, dass** die Zuglasche (58) sich im Wesentlichen über die gesamte Breite des Absatzes (13) erstreckt.

6. Verpackung nach einem der vorhergehenden Ansprüche, **dadurch gekennzeichnet, dass** die Führungsmittel auf die erste Folie (1) aufgebrachte Streifen (51a, 51b) umfassen.

7. Einheit (73) umfassend eine Verpackung (75) und ein in der Verpackung verpacktes Nahrungsmittel (70), **dadurch gekennzeichnet, dass** die Verpackung eine Verpackung nach einem der vorhergehenden Ansprüche ist.

8. Einheit nach Anspruch 7, **dadurch gekennzeichnet, dass** das Nahrungsmittel (70) Schmelzkäse ist.

9. Folie (1) zur Herstellung eines Verpackungsbechers nach einem der Ansprüche 1 bis 6, **dadurch gekennzeichnet, dass** diese
- einen Abschnitt, der dazu vorgesehen ist, einen im Wesentlichen eine dreieckige Form aufweisenden Boden (3) zu bilden,
- zwei Abschnitte, die dazu vorgesehen sind, zwei entlang einer Spitze (15) aufeinandertreffende Seitenwände (9, 11) zu bilden,
- einen Abschnitt, der dazu vorgesehen ist, einen der Spitze (15) gegenüberliegenden Absatz (13) zu bilden,
- Mittel (51a, 51b) zum Führen der Risse, welche sich im Wesentlichen entlang seitlicher Ränder (5, 7) des zur Bildung des Bodens (3) vorgesehenen Abschnitts bis in einen zur Bildung des Absatzes (13) vorgesehenen Abschnitt erstrecken, wobei die Führungsmittel (51a, 51b) erste Enden (53a, 53b) umfassen, die sich bis in eine Klappe (21) erstrecken, die dazu vorgesehen ist, den Absatz (13) zu verlängern, umfasst
und dadurch, dass die erste Folie aus einem Kunststoffmaterial hergestellt ist und die ersten Enden (53a, 53b) der Führungsmittel seitlich voneinander beabstandet sind und zwischen sich in der Klappe (21) eine Zuglasche (58) zum Verursachen des Einreißens der Verpackung ausbilden.
